# EUROPÄISCHE PATENTSCHRIFT

(11) **EP 1 272 741 B1**
(45) Veröffentlichungstag und Bekanntmachung des Hinweises auf die Patenterteilung: **04.08.2004**
(21) Anmeldenummer: 01927628.6
(22) Anmeldetag: 30.03.2001
(51) Int. Cl.: F01L 1/34

(54) **VERFAHREN ZUR REGELUNG EINES STELLGLIEDES**
METHOD FOR ADJUSTING AN ACTUATOR
PROCEDE POUR REGULER LE FONCTIONNEMENT D'UN ACTIONNEUR

(30) Priorität: 14.04.2000 DE 10018659
(43) Veröffentlichungstag der Anmeldung: 08.01.2003
(73) Patentinhaber: SIEMENS AKTIENGESELLSCHAFT, 80333 München (DE)
(72) Erfinder: KUNZ, Franz, 93336 Altmannstein (DE); STOWASSER, Wolfgang, 93059 Regensburg (DE)
(86) Internationale Anmeldenummer: PCT/DE2001/001222
(87) Internationale Veröffentlichungsnummer: WO 2001/079662

(56) Entgegenhaltungen:
- EP-A- 0 518 528
- DE-A- 19 737 999
- US-A- 4 909 194
- US-A- 5 152 261
- US-A- 5 172 659

## Beschreibung

Die Erfindung betrifft ein Verfahren zur Regelung eines zwischen zwei Endstellungen beweglichen Stellgliedes, das in eine Endstellung beaufschlagt ist und durch eine Verstelleinheit zur anderen Endstellung hin bewegbar ist.

Stellglieder der hier in Rede stehenden Art, die in eine Endstellung beaufschlagt sind, und durch eine Verstelleinheit in die andere Endstellung hin bewegt werden können, muss man also durch aktive Betätigung der Verstelleinheit in einer Sollage halten. Aus einer gehaltenen Lage kann entweder durch Aussetzen der Betätigung der Verstelleinheit eine Verstellung in die eine Endstellung oder durch verstärkte Betätigung der Verstelleinheit eine Verstellung zur anderen Endstellung hin bewirkt werden. Eine bequeme Weise der Betätigung einer solchen Verstelleinheit, die beispielsweise elektromagnetisch arbeiten kann, ist die Ansteuerung mit einem pulsbreitenmodulierten Signal. Je nach Tastverhältnis der Pulsbreitenmodulation erfolgt eine Verstellung in die eine oder andere Endstellung. Soll das Stellglied in einer Lage gehalten werden, muss die Verstelleinheit mit einem Haltetastverhältnis angesteuert werden.

Die beschriebenen Stellglieder finden beispielsweise bei Vorrichtungen zur Nockenwellenphasenverstellung bei Brennkraftmaschinen Anwendung. Ein solcher Nockenwellenphasensteller ist beispielsweise in der DE 43 40 614 C2 beschrieben. Er ist ein typisches Beispiel für ein Stellglied, das durch eine Verstelleinheit beeinflusst wird, bei dem Totzeiten und verzögertes Ansprechen eine Begrenzung der maximal erreichbaren Regelgeschwindigkeit und mithin eine entsprechende Parametrisierung des zugehörigen Reglers erfordern.

Aufgrund dieser Totzeiten und des verzögerten Ansprechens kann man den die Istlage des Stellgliedes regelnden Regler nicht mit einem Integralanteil ausstatten, da sich ansonsten ein instabiles System ergäbe. Stattdessen lässt man eine gewisse maximale Regelabweichung zu, unterhalb derer der Regler nicht aktiv wird.

Dieses Vorgehen führt jedoch bei solchen Fällen zu Schwierigkeiten, in denen die Istlage des Stellgliedes nicht kontinuierlich gemessen werden kann, sondern nur eine Abtastung möglich ist. Dann treten Fälle auf, bei denen trotz wiederholtem Regeleingriff nicht die Sollage erreicht wird, sondern ein quasistationärer oder driftender Zustand des Stellgliedes festzustellen ist, in dem das Stellglied eine konstante Regelabweichung oder eine kontinuierliche Bewegung auf eine Endstellung hin zeigt.

Der Erfindung liegt die Aufgabe zugrunde, ein Verfahren zur Regelung eines Stellgliedes der beschriebenen Art anzugeben, mit dem eine genaue Regelung auf eine Sollage erreicht werden kann, ohne dass quasistationäre oder driftende Zustände auftreten.

Die Aufgabe wird durch eines der Verfahren gemäss den Ansprüchen 1 oder 2 gelöst.

Der Erfindung liegt die Erkenntnis zugrunde, dass das Haltetastverhältnis natürlich nur in den seltensten Fällen für alle Betriebszustände des Stellgliedes gleich ist. Zwar kann man ein Stellglied so auslegen, dass das Haltetastverhältnis für alle Istlagen des Stellgliedes gleich ist, jedoch lässt sich dies nicht für alle Betriebsbedingungen, beispielsweise Temperaturen, Versorgungsspannungen, Hydraulikdrücke o.ä. erreichen. Hat das Haltetastverhältnis nicht genau den Wert, der nötig ist, um das Stellglied in einer Istlage zu halten, wird es sich auf eine Endstellung hin bewegen. Somit ist ein fehlerhaftes Haltetastverhältnis Ursache für einen quasistationären oder driftenden Zustand ist. Ein quasistationärer Zustand wird dann festgestellt, wenn trotz wiederholtem Regeleingriff dauerhaft eine Mindestregelabweichung überschritten wird. Dann wird das Haltetastverhältnis verändert, bis die Regelabweichung unter einen Schwellwert fällt.

Im Fall des driftenden Zustandes des Stellgliedes wird das Driftverhalten bestimmt, und das Haltetastverhältnis entsprechend korrigiert, bis die Sollage in einem gewünschten Rahmen genau eingehalten wird.

Der Unterschied zwischen quasistationärem und driftendem Zustand ist durch den Fehler im Haltetastverhältnis bedingt. Bei einem relativ großen Fehler des Haltetastverhältnisses wird sich ein quasistationärer Zustand einstellen. Das Stellglied driftet zwischen den Zeitpunkten der abtastenden Messung der Istlage so schnell aus der zulässigen Regelabweichung, dass trotz wiederholten Regeleingriffen eine konstante Regelabweichung gemessen wird. Im driftenden Zustand ist dagegen der Fehler des Haltetastverhältnisses relativ kleiner. Hier erfolgt die Bewegung des Stellgliedes aus der Sollage so langsam, dass eine oder mehrere Messungen eine Istlage innerhalb der zulässigen Regelabweichung zeigen. Dies ermöglicht es, das Driftverhalten zu bestimmen und daraus die nötige Korrektur des Haltetastverhältnisses genau zu berechnen.

Da das Haltetastverhältnis nicht nur durch Betriebsumstände des Stellgliedes korrekturbedürftig sein kann, sondern sich auch durch einen Defekt des Stellgliedes als änderungsbedürftig darstellen kann, wird ein Defekt des Stellgliedes erkannt, wenn die Veränderung des Haltetastverhältnisses über eine gewissen Pulsbreitenmodulation hinaus nötig erscheint. Das Stellglied ist auch defekt, wenn wiederholt eine Korrektur des Haltetastverhältnisses über eine Zeitdauer hinweg nötig ist, also während der Regelung über einen längeren Zeitraum kein festes Haltetastverhältnis gefunden werden kann, bei dem die zulässige Regelabweichung eingehalten wird.

Aufgrund der Totzeiten und des verzögerten Ansprechsverhaltens des Stellgliedes möchte man natürlich den Regler sehr schwingungssicher auslegen. Andererseits benötigt man in manchen Anwendungen, beispielsweise bei den erwähnten Nockenwellenphasenstellern eine schnelle Nachführung in eine neue Sollage. Diese an und für sich widersprechenden Zielvorgaben können in einer bevorzugten Weiterbildung dadurch erreicht werden, indem große Sprünge der Sollage durch eine Vorsteuerung erreicht werden und der Regler nur in einem schmalen Bereich um die jeweilige Sollage aktiv ist. Dabei kann man dem Regler nur eine gewisse maximale Änderung der Pulsbreitenmodulation gestatten, was sich positiv auf die Stabilität auswirkt. Vorzugsweise ist diese maximale Änderung abhängig von der zu bewirkenden Verstellung der Istlage, was auch bei relativ großen Totzeiten zu einer nicht schwingenden Hinführung der Istlage auf die Sollage führt.

Bei einem Stellglied, das als Nockenwellenphasensteller ausgebildet ist, erfolgt die Abtastung der Lage der Nockenwelle und damit die Bestimmung der Lage des Stellgliedes in der Regel ein- oder zweimal pro Umdrehung der Nockenwellen, indem eine an der Nockenwelle befestigte Halbkreisscheibe abgefühlt wird. Für einen solchen Nockenwellenphasensteller kann man die Wahl des Haltetastverhältnisses zweistufig gestalten. Zum einen wird ein Grundwert für das Haltetastverhältnis einem Basiskennfeld entnommen, das Betriebsparameter der Brennkraftmaschine berücksichtigt, beispielsweise Betriebstemperatur, Öldruck, Batteriespannung o.ä. Zum andern kann die erwähnte Korrektur des Haltetastverhältnisses einem Adaptionskennfeld entnommen werden, das über der konstanten Regelabweichung oder über einem oder mehreren das Driftverhalten kennzeichnenden Parametern aufgespannt ist.

Vorteilhafte Ausgestaltungen der Erfindung sind Gegenstand der Unteransprüche.

Die Erfindung wird nachfolgend unter Bezugnahme auf die Zeichnung in einem Ausführungsbeispiel näher erläutert. In der Zeichnung zeigt:
- Fig. 1: eine Schemadarstellung einer Brennkraftmaschine mit Nockenwellenphasenverstellung,
- Fig. 2: eine Nockenwelle mit aufgeschnittenem mechanischem Verstellteil,
- Fig. 3: ein Blockschaltbild des Regelkreises zur Nockenwellenphasenverstellung,
- Fig. 4: den Zusammenhang zwischen Pulsbreitenmodulationsverhältnis und Verstellgeschwindigkeit des Stellgliedes,
- Fig. 5: der dem Regler zugängliche Variationsbereich der Pulsbreitenmodulation als Funktion der RegelabWeichung, und
- Fig.6 bis 8: Zeitreihen der Istlage des Stellglieds.

In den Figuren sind Elemente gleicher Konstruktion und Funktion mit den gleichen Bezugszeichen versehen.

Eine in Figur 1 schematisch dargestellte Brennkraftmaschine umfasst einen Zylinder 1 mit einem Kolben 11 und einer Pleuelstange 12. In der Schemazeichnung der Fig. 1 ist nur ein Zylinder dargestellt, natürlich handelt es sich bei einer Brennkraftmaschine in der Regel um eine Mehrzylinderbrennkraftmaschine. Die Pleuelstange 12 ist mit einem Kolben 11 und einer Kurbelwelle 2 verbunden. Ein erstes Zahnrad 21 sitzt auf der Kurbelwelle 2 und ist über eine Kette 21a mit einem zweiten Zahnrad 31 gekoppelt, das eine Nockenwelle 3 antreibt. Die Nockenwelle 3 hat Nocken 32, 33, die die Gaswechselventile 41, 42 betätigen.

Zum Verstellen der Stellung bzw. Phase der Nockenwelle 3 gegenüber der Kurbelwelle 2 ist ein Stellglied 5 vorgesehen. Es hat ein mechanisches Verstellteil 51, das über Hydraulikleitungen 52, 53 von einem elektromagnetisch betätigten Zwei/Drei-Wegeventil 54 bestellt wird. Das Ventil 54 ist über eine Hochdruck-Hydraulikleitung 54 und eine Niederdruck-Hydraulikleitung 56 mit einem Ölreservoir verbunden, und eine nicht dargestellte Ölpumpe sorgt für die Erzeugung des Druckes in der Hochdruck-Hydraulikleitung 55.

Über ein Ansteuersignal TVAN_S steuert ein Steuergerät 6 das Ventil 54 an. Das Steuergerät 6 gibt das Ansteuersignal TVAN_S dabei abhängig von den Werten diverser Sensoren 71 bis 74 vor. Dabei handelt es sich um Sensoren zum Messen der Drehzahl N, des Kurbelwellenwinkels der Kurbelwelle 2, der Nockenwellenstellung NWIST, der von der Brennkraftmaschine angesaugten Luftmasse MAF und der Temperatur TOEL des Öls, dass das Verstellteil 51 treibt. Natürlich ist diese Sensorbestückung nur beispielhaft zu verstehen.

Figur 2 zeigt die Nockenwelle 3 mit dem mechanischen Verstellteil 51 als Teilschnittbild. Das mechanische Verstellteil 51 wird vom zweiten Zahnrad 31 angetrieben, in dem formschlüssig ein drittes Zahnrad 511 sitzt. Dieses dritte Zahnrad 511 hat einen Innenschrägverzahnung, die in eine zugeordnete Aussenschrägverzahnung eines Zahnkranzes 512 eingreift, der im dritten Zahnrad 511 sitzt. Dieser Zahnkranz hat eine Bohrung mit einer Geradverzahnung, die in eine entsprechende Verzahnung eines vierten Zahnrades 513 eingreift. Damit ist erreicht, dass unabhängig von der axialen Lage des Zahnrades 512 das vierte Zahnrad 513, das an der Nockenwelle 3 angebracht ist, seine axiale Lage nicht ändert, obwohl der Zahnkranz 512 mit dem vierten Zahnrad 513 drehfest verbunden ist.

Abhängig vom Öldruck in den Hydraulikleitungen 52, 54 wird nun der Zahnkranz 512 axial zur Nockenwelle verschoben. Bedingt durch das Ineinandergreifen der Aussenschrägverzahnung des Zahnkranzes 512 und der Innenschrägverzahnung des dritten Zahnrades 511 erfolgt eine Verdrehung der Nockenwelle 3 gegenüber dem dritten Zahnrad 511, das drehfest mit dem zweiten Zahnrad 31 verbunden ist.

Eine Feder 514 beaufschlagt den Zahnkranz 512 von der Nockenwelle 3 weg und damit die Verstellung der Phase der Nockenwelle 3 auf eine Endstellung hin. Durch den Öldruck in den Hydraulikleitungen 52, 53 kann eine durch gestrichelte Darstellung schematisch in Fig. 2 angedeutete Verstellung der Phase des Nockens 32 gegenüber dem die Nockenwelle 3 antreibenden zweiten Zahnrad 31 erreicht werden.

Die Stelleinrichtung 5 bewirkt somit eine Phasenverstellung der Nockenwelle 3 relativ zur Kurbelwelle 2. Die Phase kann innerhalb eines vorgegebenen Bereiches kontinuierlich verstellt werden. Wenn sowohl die Nockenwelle 3, die zur Betätigung der Einlass-Gaswechselventile dient, als auch eine Nockenwelle zur Betätigung der Auslass-Gaswechselventile entsprechend mit einem Stellglied 5 versehen sind, kann man den Hubbeginn und das über die Nockenform vorgegebene Hubende der Gaswechselventile variieren.

Für das Verständnis der Erfindung ist die Funktionsweise des Ventils 54 nur insofern von Interesse, als die Bestromung des Elektromagneten 57 den Druck auf den Zahnkranz 512 gegen die Feder 514 einstellt. Wird der Elektromagnet 57 nicht bestromt, wirkt kein Druck auf den Zahnkranz 512, weshalb der Feder 514 keine Kraft entgegensteht und der Zahnkranz 512 in seine axiale Endstellung von der Nockenwelle 3 weggedrückt wird. Dies entspricht einer Endstellung des Nockenwellenphasenverstellbereiches. Wird der Elektromagnet 57 maximal bestromt, wird die andere Endstellung des Nockenwellenphasenverstellbereiches erreicht.

Zur Bestromung wird der Elektromagnet 57 mit dem Ansteuersignal TVAN_S pulsbreitenmoduliert angesteuert.

Um das Stellglied 5 in einer bestimmten Lage zu halten, wird das Ansteuersignal TVAN_S mit einem Haltetastverhältnis pulsbreitenmoduliert. Das Haltetastverhältnis ist dabei so gewählt, dass der auf den Zahnkranz 512 wirkende Druck in der Hydraulikleitung 52 genau die Kraft der Feder 514 in einer gewünschten Lage des Zahnkranzes 512 kompensiert. Die Feder 514 ist so ausgelegt, dass die von ihr ausgeübte Kraft für jede Lage des Zahnkranzes 512 gleich ist. Dann ist das Haltetastverhältnis für alle Nockenwellenphasenstellungen gleich. Das Haltetastverhältnis liegt beispielsweise in der Nähe von 50 %. Natürlich kann das Haltetastverhältnis auch von der Nockenwellenphasenstellung abhängen, wovon im folgenden aber nicht ausgegangen wird.

Um die Nockenwellenphasenstellung von einer bestimmten Lage in eine andere zu bringen, wird bei einer Verstellung, die eine Druckerhöhung bedeutet, der Elektromagnet 57 stärker bestromt. Eine stärkere Bestromung kann zwar je nach Konstruktion auch eine Minderung des Drucks in der Hydraulikleitung 52 zur Folge haben, im folgenden wird jedoch davon ausgegangen, dass eine stärkere Bestromung des Elektromagneten 57 eine Erhöhung des Drucks in der Leitung 52 bewirkt.

Fig. 3 zeigt als Blockschaltbild den Regelkreis zur Nockenwellenphasenverstellung. Das Steuergerät 6 weist einen Regler 61 auf. Es misst weiter über den Sensor 72 die Stellung der Nockenwelle 3, indem eine am zweiten Zahnrad 31 angebrachte Halbkreisscheibe abgefühlt wird. Das Signal NWIST des Sensors 73 wird im Steuergerät 6 in eine Istlage I des Stellgliedes 5 umgewandelt, da letztlich nur diese für den Regler 61 von Interesse ist. Der Regler 71 gibt das Ansteuersignal TVAN_S an das Magnetventil 54 aus. Das Ansteuersignal ist mit einem Verhältnis P pulsbreitenmoduliert. Das Magnetventil 54 bewirkt eine Verstellung des Stellgliedes 5 gegen die Kraft der Feder 514.

Da das Magnetventil 54 den hydraulischen Fluss zum mechanischen Verstellteil 51 steuert, ist die dabei bewirkte Verstellgeschwindigkeit nicht linear abhängig vom Verhältnis P der Pulsbreitenmodulation. Der Zusammenhang ist in Fig. 4 aufgetragen. Bei einem Pulsbreitenmodulationsverhältnis P von Null wird eine maximale Verstellgeschwindigkeit v von 100 % erreicht, in diesem Fall erfolgt die Verstellung ausschliesslich durch die Feder 514. Bei einem maximalen Pulsbreitenmodulationsverhältnis P von 100 %, d.h. bei dauerhafter Bestromung des Magnetventils 54 erfolgt die Verstellung mit maximaler Geschwindigkeit v zur anderen Endlage hin. Bei einem Verhältnis P der Pulsbreitenmodulation von h wird das Stellglied 5 gehalten, weshalb dieses Verhältnis h als Haltetastverhältnis bezeichnet wird. Kleine Abweichungen vom Haltetastverhältnis h führen zu einer relativ kleinen Verstellgeschwindigkeit. Die Form der Kurve der Fig. 4 erlaubt es, den Regler 61 dadurch stabil auszulegen, indem ihm nur ein eingeschränkter Bereich des Verhältnisses P der Pulsbreitenmodulation um das Haltetastverhältnis h freigegeben wird. Dies ist in Fig. 5 dargestellt, in der die dem Regler zugestandene Variation dP des Verhältnisses P als Funktion der Regelabweichung d aufgetragen ist, welche sich aus der Betragsdifferenz zwischen Sollage S und Istlage I ergibt. Bei einer Regelabweichung d = 0 beträgt die dem Regler zugestandene Variation dP = 5 %. Sie steigt mit zunehmender Regelabweichung auf einen Maximalwert von beispielsweise 15 %. Durch diese Auslegung des Reglers 61 wird ein stabiles Regelverhalten erreicht. Um dennoch eine hohe Stellgeschwindigkeit gewährleisten zu können, wird der Regler 61 vom Steuergerät 6 bei grossen Sprüngen der Sollage S durch eine Vorsteuerung unterstützt. Dazu verändert das Steuergerät 6 das Verhältnis P der Pulsbreitenmodulation des Ansteuersignals TVAN_S um ein gewisses Mass für eine gewisse Zeitdauer, bis der zu vollführende Sollagensprung zu einem gewissen Grade, beispielsweise 80 % ausgeführt ist. Die restliche Änderung der Sollage wird dann dem Regler 61 überlassen, der aufgrund seiner in Fig. 5 dargestellten Auslegung die neue Sollage schwingungsfrei erreicht.

Um den Regler 61 stabil auszulegen, ist zusätzlich zur in Fig. 5 beschriebenen Begrenzung der Variation dP vorgesehen, dass der Regler 61 nur bei gewissen Mindest-Regelabweichungen dmin einen Regeleingriff vornimmt, worauf später noch eingegangen wird.

Das Haltetastverhältnis h muss, wie oben erwähnt, so gewählt werden, dass das Stellglied 5 seine Istlage hält. Dazu muss die Kraft der Feder 514 durch den Druck in der Hydraulikleitung 52 kompensiert werden. Bei einem Stellglied 5, das nicht durch eine Feder 514, sondern durch die Betätigungskräfte der Nocken 32, 33 in die eine Endstellung beaufschlagt ist, müssen diese Kräfte kompensiert werden.

Das Haltetastverhältnis h hängt von verschiedenen Betriebsgrößen ab. Dies ist zum einen die Temperatur und der Druck des Hydraulikfluides in den Hydraulikleitungen 51, 53, 55 und 56. Zum anderen wirkt sich die Batteriespannung bei der Bestromung des Elektromagneten 57 aus. Das Haltetastverhältnis h wird deshalb abhängig von diesen Betriebsparametern einem Kennfeld entnommen. Es liegt beim Fall des hier beschriebenen Magnetventils 54 in der Nähe von 50 %. Bei einer nichthydraulischen, sondern rein elektromagnetischen Betätigung wird es dagegen weitab davon, beispielsweise bei 4 % liegen.

Wenn das Haltetastverhältnis h dem Kennfeld entnommen wurde, kann sich dennoch eine dauerhafte Regelabweichung d einstellen, wie in Fig. 6 zu sehen ist. Fig. 6 zeigt die Istlage I des Stellgliedes und damit der Nockenwellenphase als Zeitreihe. Die gestrichelte Linie zeigt die Sollage S. Die strichpunktierte Linie zeigt die zulässige Regelabweichung, Kurve 8 stellt die tatsächliche Istlage I des Stellgliedes 5 dar, die zu den Messpunkten 10 abgetastet wird. Da die Abtastfrequenz aufgrund der Abtastung des Halbscheibenrades am zweiten Zahnrad 31 von der Drehzahl der Nockenwelle abhängt, liegen die Messpunkte 10 im dargestellten Fall zu weit auseinander, um den tatsächlichen Verlauf der Kurve 8 wiederzugeben. Es wird unterabgetastet, das Abtasttheorem ist nicht erfüllt. Dadurch ergibt sich die gestrichelt dargestellte Kurve 9 als scheinbare Lage des Stellgliedes 5. Mit dmin ist die Mindest-Regelabweichung eingetragen, unter der aus Stabilitätsgründen kein Regeleingriff vorgenommen wird.

Im dargestellten Fall ist das Haltetastverhältnis h falsch, deshalb bewegt sich das Stellglied 5 aus der Sollage weg. Zum Zeitpunkt t₀ sei der Anschaulichkeit halber angenommen, dass die Istlage I der Sollage S gleiche. Aufgrund des falschen Haltetastverhältnisses h bewegt sich das Stellglied aus der Sollage S. Erst bei der zweiten Messung der Istlage stellt der Regler 61 zum Zeitpunkt t₁ fest, dass ein Regeleingriff nötig ist, da die Mindest-Regelabweichung dmin überschritten wurde. Zum Regeleingriff wird das Magnetventil 54 kurzzeitig mit einem Verhältnis P der Pulsbreitenmodulation bestromt, das sich vom Haltetastverhältnis h unterscheidet. Das Stellglied 5 wird dadurch zwar in den Bereich der zulässigen Regelabweichung, hier sogar die Sollage S, gebracht, jedoch ist bis zum nächsten Messpunkt bereits wieder die zulässige Regelabweichung überschritten. Erst am darauffolgenden Messpunkt zum Zeitpunkt t₂ hat der Regler 61 Gelegenheit zu einem Regeleingriff, da erst dann wieder die Mindest-Regelabweichung dmin überschritten ist. Es ergibt sich also durch die Lage der Messpunkte 10 eine Schwebung in einem quasistationären Zustand, bei dem keiner der Messpunkte 10 innerhalb der zulässigen Regelabweichung um die Sollage S liegt. Dieser quasistationäre Zustand außerhalb der zulässigen Regelabweichung wird nicht verlassen, obwohl der Regler zu den Zeitpunkten t₁, t₂, t₃, t₄ usw. Regeleingriffe vornimmt, da der Fehler des Haltetastverhältnisses h so groß ist, dass bis zur nächsten Messung die Istlage I bereits wieder deutlich von der Sollage S abweicht und die zulässige Regelabweichung überschritten ist.

Um diesen quasistationären Zustand zu vermeiden bzw. zu verlassen, wird nun das Haltetastverhältnis h verändert, wenn das Steuergerät 6 feststellt, dass trotz eines Reglereingriffes zum Zeitpunkt t₁ der nächste Messpunkt außerhalb der zulässigen Regelabwecihung liegt. Dies ist in Fig. 7 dargestellt. Die Zeitreihe der Fig. 7 unterscheidet sich bis zum ersten Messpunkt nach dem Zeitpunkt t₁ nicht von der Zeitreihe der Fig. 6. Stellt das Steuergerät mit dem ersten Messpunkt nach dem Regeleingriff zum Zeitpunkt t₁ fest, dass die Istlage I außerhalb der zulässigen Regelabweichung S liegt, wird zum Zeitpunkt tₑ₁ das Haltetastverhältnis h verändert, in diesem Fall verkleinert. Diese Verkleinerung des Haltetastverhältnisses h führt zur Verminderung der Drift, mit der sich die Istlage I von der Sollage S wegbewegt. Jedoch wird zum Zeitpunkt t₂ die Mindest-Regelabweichung dmin überschritten, was zu einem erneuten Regeleingriff führt. Nun kann mit einer weiteren Korrektur das Haltetastverhältnis h weiter verändert werden, wodurch sich die Istlage I noch langsamer von der Sollage S wegbewegt. Diese weitere Korrektur des Haltetastverhältnisses h erfolgt zum Zeitpunkt tₑ₂, zu dem sich ergibt, dass die zulässige Regelabweichung wiederum überschritten wird. Dies ist aufgrund der Korrektur zum Zeitpunkt tₑ₁, bei der das Haltetastverhältnis h schon besser an den wirklichen Wert angenähert wurde, nicht mit der ersten Messung nach dem Zeitpunkt t₂ der Fall, sondern erst mit der zweiten Messung. Erst nach dieser Messung wird zum Zeitpunkt tₑ₂ eine Korrektur des Haltetastverhältnisses vorgenommen.

Mit dieser zweiten Korrektur zum Zeitpunkt tₑ₂ ist der Fehler des Haltetastverhältnisses so gering, dass die Drift des Haltetastverhältnisses langsam gegen die Abtastrate der Messung des Sensors 72 liegt, die zur Beabstandung der Messpunkte 10 führt. Es gibt somit nach einem Regeleingriff, der immer dann anfällt, wenn die Mindest-Regelabweichung dmin überschritten ist, immer einige Messpunkte 10, die innerhalb der zulässigen Regelabweichung liegen. Ein quasistationärer Zustand außerhalb dieser Regelabweichung tritt also nicht mehr auf.

Dieser Zustand, bei dem eine langsame Drift festgestellt wird, ist in Fig. 8 dargestellt. Dann ist es möglich, die Driftgeschwindigkeit bzw. das Driftverhalten der Istlage I genau zu bestimmen, da mehrere Messpunkte 10 innerhalb der zulässigen Regelabweichung liegen. Die Kurve 8 der Fig. 10 kann als Fortsetzung der Kurve 8 der Fig. 7 aufgefasst werden, wenn man sie ab dem Zeitpunkt tₑ₂ betrachtet. Der in Fig. 8 dargestellte Driftzustand der Istlage I kann jedoch auch unabhängig vom vorherigen Zustand der Fig. 7 vorliegen. Er ist immer dann gegeben, wenn das Haltetastverhältnis h relativ nahe am Zielwert ist, aber dennoch fehlerhaft zu groß oder zu klein. Da in diesem Driftfall die Messpunkte 10 dicht genug liegen, um das Abtasttheorem annähernd zu erfüllen, kann man das Driftverhalten aus der Lage der Messpunkte 10 ermitteln und daraus unmittelbar eine Korrektur des Haltetastverhältnisses wie folgt bestimmen:${\text{D = [I(t}}_{\text{3}} {\text{) - I(t}}_{\text{e2}} {\text{)] / [(t}}_{\text{3}} {\text{- t}}_{\text{e2}} {\text{) • I(t}}_{\text{3}} \text{)].}$

Dabei ist I(t) die Istlage zur Zeit t, tₑ₂ der Zeitpunkt zu dem die zulässige Regelabweichung und t₃ der Zeitpunkt, zu dem dmin überschritten ist. Der durch diese Gleichung gegebene Driftfaktor D kann direkt zur multiplikativen Korrektur des Haltetastverhältnisses h verwendet werden. Er drückt die prozentuale Steigung der in Fig. 8 dargestellten Drift aus. Er ermöglicht eine Feinkorrektur des Haltetastverhältnisses h in den Fällen, in denen die Drift bestimmt werden kann, d.h. wenn die Drift langsam gegen die Abtastrate der Messungen des Sensors 72 ist.

Die Korrektur des Haltetastverhältnisses h, die anhand der Figuren 6 mit 8 beschrieben wurde, kann auch durch Zugriff auf ein Kennfeld erreicht werden, in dem die Korrektur des Haltetastverhältnisses h als Funktion der Abweichung im quasistationären Fall der Fig. 6 bzw. des Driftverhaltens im Fall der Fig. 8 abgelegt ist. Dieses Kennfeld macht die Berechnung des Driftfaktors D nach oben bezeichneter Gleichung entbehrlich. In dieses Kennfeld kann beispielsweise eine Zeitdauer eingegeben werden. Dabei kann es sich um die Zeitdauer handeln, die zwischen dem Start des Haltemodus mit dem Haltetastverhältnis h und dem erstmaligen Erreichen oder Überschreiten der Mindestabweichung dmin verstreicht. Aus dieser Zeit kann dann mittels des Kennfeldes der entsprechende Korrekturfaktor für das Haltetastverhältnis h bestimmt werden.

## Patentansprüche

1. Verfahren zur Regelung eines zwischen zwei Endstellungen beweglichen Stellgliedes (5), das in eine Endstellung beaufschlagt ist und durch Betätigung einer Verstelleinheit (51) zur anderen Endstellung hin bewegbar ist, bei welchem Verfahren
- die Istlage (8) des Stellgliedes abtastend gemessen wird,
- das Stellglied durch pulsbreitenmodulierte Ansteuerung der Verstelleinheit (51) in eine Sollage (S) geregelt und durch Ansteuerung mit einem Haltetastverhältnis (h) in der Solllage (S) gehalten wird, wobei ein Regeleingriff mit vom Haltetastverhältnis abweichender Pulsbreitenmodulation nur dann erfolgt, wenn eine Mindestverstellung (dmin) des Stellgliedes erforderlich ist, und
- das Haltetastverhältnis (h) korrigiert wird, wenn trotz wiederholtem Regeleingriff dauerhaft eine Abweichung zwischen Sollage (S) und Istlage gemessen wird, bis die Abweichung einen Schwellwert unterschreitet.

2. Verfahren nach Anspruch 1, bei welchem bei einer Drift der Istlage (8) zwischen wiederholten Regeleingriffen ein Driftbetrag aus der maximalen Abweichung zwischen Istlage (8) und Sollage (S) und eine Driftzeit bestimmt und daraus eine Korrektur des Haltetastverhältnisses (h) ermittelt wird.

3. Verfahren nach Anspruch 1, bei welchem das Haltetastverhältnis (h) korrigiert wird, wenn trotz wiederholtem Regeleingriff dauerhaft nach einem Regeleingriff der nächste Abtastwert der Istlage (8) außerhalb einer zulässigen Regelabweichung liegt, bis nach einem Regeleingriff einige Abtastwerte der Istlage innerhalb der zulässigen Regelabweichung liegen.

4. Verfahren nach einem der vorherigen Ansprüche, **dadurch gekennzeichnet, dass** ein Defekt des Stellgliedes (5) erkannt wird, wenn die Korrektur des Haltetastverhältnisses (h) über eine gewisse Pulsbreitenmodulation hinaus und/oder fortlaufend über eine gewisse Zeitdauer hinweg nötig ist.

5. Verfahren nach einem der vorherigen Ansprüche, **dadurch gekennzeichnet, dass** ein Regeleingriff nur eine gewisse maximale Änderung der Pulsbreitenmodulation bewirkt.

6. Verfahren nach Anspruch 5, **dadurch gekennzeichnet, dass** die maximale Änderung der Pulsbreitenmodulation abhängig von der durch den Regeleingriff zu bewirkenden Verstellung der Istlage (8) ist.

7. Verfahren nach Anspruch 5 oder 6, **dadurch gekennzeichnet, dass** Verstellungen der Istlage, die über einem Grenzwert liegen, gesteuert bewirkt werden und dass nach diesem Steuerungseingriff die Regelung auf die Sollage (S) fortgeführt wird.

8. Verfahren nach einem der vorherigen Ansprüche, **dadurch gekennzeichnet, dass** bei der Regelung auf die Sollage kein Integralanteil berücksichtigt wird.

9. Verfahren nach einem der vorherigen Ansprüche zum Regeln eines Nockenwellenphasenstellers (5) einer Brennkraftmaschine, **dadurch gekennzeichnet, dass** die Istlage (8) des Nockenwellenphasenstellers (5) durch Abtastung der Lage der Nockenwelle (3) erfolgt, wobei pro Umdrehung der Nockenwelle ein- oder zweimal gemessen wird.

10. Verfahren nach einem der vorherigen Ansprüche zum Regeln eines Nockenwellenphasenstellers (5) einer Brennkraftmaschine, **dadurch gekennzeichnet, dass** das Haltetastverhältnis einem Basiskennfeld entnommen wird, welches über Betriebsparametern der Brennkraftmaschine aufgespannt ist, und dass die Korrektur des Haltetastverhältnisses (h) einem Adaptionskennfeld entnommen wird, welches über der konstanten Abweichung zwischen Sollage (S) und Istlage (I) nach Anspruch 1 und/oder der Driftzeit und dem Driftbetrag nach Anspruch 2 aufgespannt ist.

## Claims

1. Method for adjusting an actuator (5) which can move between two end positions, which is displaced into one end position and can be moved into the other end position by activating an adjusting unit (51), in which method
- the actual position (8) of the actuator is measured in a sensing fashion,
- the actuator is adjusted to a desired position (S) by means of pulse-width-modulated actuation of the adjusting unit (51), and is held in the desired position (S) by actuation using a retaining pulse duty factor (h), an adjusting intervention using the retaining pulse duty factor of a deviating pulse width modulation taking place only if a minimum adjustment (dmin) of the actuator is necessary, and
- the retaining pulse duty factor (h) being corrected if, despite repeated adjusting intervention, a deviation between the desired position (S) and actual position is continuously measured, until the deviation drops below a threshold value.

2. Method according to Claim 1, in which, when there is a drift in the actual position (8) between the repeated adjusting interventions, a drift absolute value is determined from the maximum error between the actual position (8) and desired position (S), and a drift time is determined, and a correction of the retaining pulse duty factor (h) is obtained therefrom.

3. Method according to Claim 1, in which the retaining pulse duty factor (h) is corrected if, despite repeated adjusting intervention, the next sampled value for the actual position (8) after an adjusting intervention is constantly outside a permissible adjusting deviation, until a few sampled values for the actual position are within the permissible adjusting deviation.

4. Method according to one of the preceding claims, **characterized in that** a defect in the actuator (5) is detected if the correction of the retaining pulse duty factor (h) is necessary beyond a specific pulse width modulation and/or is continuously necessary beyond a specific time period.

5. Method according to one of the preceding claims, **characterized in that** a control intervention brings about only a certain maximum change in the pulse width modulation.

6. Method according to Claim 5, **characterized in that** the maximum change in the pulse width modulation is dependent on the adjustment in the actual position (8) which is to be brought about by the adjusting intervention.

7. Method according to Claim 5 or 6, **characterized in that** adjustments of the actual position which exceed a limiting value are brought about in a controlled fashion, and **in that** after this control intervention the adjustment is continued to the desired position (S).

8. Method according to one of the preceding claims, **characterized in that** no integral component is taken into account in the adjustment to the desired position.

9. Method according to one of the preceding claims for adjusting a camshaft phase adjuster (5) of an internal combustion engine, **characterized in that** the actual position (8) of the camshaft phase adjuster (5) takes place by sampling the position of the camshaft (3), one or two measurements being made per revolution of the camshaft.

10. Method according to one of the preceding claims for adjusting a camshaft phase adjuster (5) of an internal combustion engine, **characterized in that** the retaining pulse duty factor is obtained from a basic characteristic diagram which covers operating parameters of the internal combustion engine, and **in that** the correction of the retaining pulse duty factor (h) is obtained from an adaptation characteristic diagram which covers the constant deviation between the desired position (S) and actual position (I) according to Claim 1 and/or the drift time and the drift absolute value according to Claim 2.

## Revendications

1. Procédé pour la régulation d'un organe de réglage (5) pouvant se déplacer entre deux positions extrêmes, qui est sollicité pour prendre une position extrême et peut être amené à l'autre position extrême par l'actionnement d'une unité de déplacement (51), dans lequel procédé,
- la position réelle (8) de l'organe de réglage est mesurée par palpage,
- l'organe de réglage est régulé dans une position de consigne (S) par un pilotage modulé par impulsions de largeur variable de l'unité de déplacement (51) et est maintenu dans la position de consigne (S) par un pilotage exécuté avec un taux d'impulsions de maintien (h), cependant qu'une intervention de régulation avec modulation par impulsions de largeur variable qui diffère du taux d'impulsions de maintien ne se produit que si un déplacement minimum (dmin) de l'organe de réglage est indispensable, et
- le taux d'impulsions de maintien (h) est corrigé lorsqu'en dépit d'une intervention de régulation répétée, on mesure durablement un écart entre la position de consigne (S) et la position réelle, jusqu'à ce que l'écart devienne inférieur à une valeur de seuil.

2. Procédé selon la revendication 1, dans lequel, en présence d'une dérive de la position réelle (8) entre des interventions de régulation répétées, une valeur de dérive est déterminée à partir de l'écart maximal entre la position réelle (8) et la position de consigne (S), et un temps de dérive et, sur cette base, une correction du taux d'impulsions de maintien (h) est effectuée.

3. Procédé selon la revendication 1, dans lequel le taux d'impulsions de maintien (h) est corrigé lorsqu'en dépit d'une intervention de régulation répétée, après une intervention de régulation, la valeur de palpage suivante de la position réelle (8) se trouve durablement en dehors d'un écart de régulation admissible jusqu'à ce qu'après une intervention de régulation, quelques valeurs de palpage de la position réelle se trouvent dans les limites de l'écart de régulation admissible.

4. Procédé selon une des revendications précédentes, **caractérisé en ce qu'**un défaut de l'organe de réglage (5) est détecté lorsque la correction du taux d'impulsions de maintien (h) est nécessaire au moyen d'une certaine modulation par impulsions de largeur variable et/ou en continu sur une certaine période.

5. Procédé selon une des revendications précédentes, **caractérisé en ce**
**qu'**une intervention de régulation détermine seulement une certaine modification maximale de la modulation par impulsions de largeur variable.

6. Procédé selon la revendication 5, **caractérisé en ce que** la modification maximale de la modulation par impulsions de largeur variable est fonction du déplacement de la position réelle (8) qui doit être provoqué par l'intervention de régulation.

7. Procédé selon la revendication 5 ou 6, **caractérisé en ce que** des déplacements de la position réelle qui se trouvent au-delà d'une valeur limite sont provoqués de façon commandée et **en ce qu'**après cette intervention de commande, la régulation aboutissant à la position de consigne (S) est poursuivie.

8. Procédé selon une des revendications précédentes, **caractérisé en ce que**, dans le cas d'une régulation aboutissant à la position de consigne, aucune partie intégrale n'est prise en compte.

9. Procédé selon une des revendications précédentes pour la régulation d'un positionneur (5) de la phase d'un arbre à cames d'un moteur à combustion interne, **caractérisé en ce que** la position réelle (8) du positionneur de la phase de l'arbre à cames (5) s'effectue par palpage de la position de l'arbre à cames (3), la mesure s'effectuant une ou deux fois par tour de l'arbre à cames.

10. Procédé selon une des revendications précédentes pour la régulation d'un positionneur (5) de la phase d'un arbre à cames d'un moteur à combustion interne, **caractérisé en ce que** le taux d'impulsions de maintien est pris dans un diagramme de base qui couvre des paramètres de fonctionnement du moteur à combustion interne et **en ce que** la correction du taux d'impulsions de maintien (h) est prise dans un diagramme d'adaptation qui couvre l'écart constant entre la position de consigne (S) et la position réelle (I) selon la revendication 1 et/ou le temps de dérive et l'amplitude de dérive selon la revendication 2.
